# EUROPÄISCHE PATENTSCHRIFT

(11) **EP 0 462 442 B1**
(45) Veröffentlichungstag und Bekanntmachung des Hinweises auf die Patenterteilung: **29.03.1995**
(21) Anmeldenummer: 91109050.4
(22) Anmeldetag: 03.06.1991
(51) Int. Cl.: G08B 13/22

(54) **Verfahren zum Verhindern des Scharfschaltens einer Einbruchmeldeanlage**
Method of preventing arming of an intruder alarm device
Procédé pour empêcher l'armement d'un dispositif d'alarme d'intrusion

(30) Priorität: 20.06.1990 DE 4019663
(43) Veröffentlichungstag der Anmeldung: 27.12.1991
(73) Patentinhaber: SIEMENS AKTIENGESELLSCHAFT, 80333 München (DE)
(72) Erfinder: Schreyer, Karlheinz, Dipl.-Ing., W-8190 Wolfratshausen (DE)

(56) Entgegenhaltungen:
- EP-A- 0 222 194
- DE-A- 3 025 730
- DE-A- 3 316 793
- DE-B- 1 766 467
- TELENORMA NACHRICHTEN Heft 92, 1988, Seiten 55,56, Frankfurt, DE ; K. ARNDT et al.: "Das schnurlose Blockschloss NBS"

## Beschreibung

Die Erfindung bezieht sich auf ein Verfahren zum Verhindern des Scharfschaltens einer Einbruchmeldeanlage mit einer Zentrale und mit zumindest einer Meldeprimärleitung, die von einem seriellen Signal-Bus gebildet ist, an dem verschiedene Elemente und am Abschluß eines jeweiligen Überwachungsbereichs ein Blockschloß-Element angeschlossen sind.

In Einbruchmeldeanlagen ist es allgemein üblich, das Ende eines Überwachungsbereichs, d.h. die letzte Türe, die zu verschließen ist, mit einem elektromechanischen Blockschloß zu versehen. Mit dem Blockschloß wird die Einbruchmeldeanlage scharfgeschaltet und gleichzeitig die letzte Türe mechanisch verriegelt. Ein Scharfschalten darf jedoch nur möglich sein, wenn die gesamte Anlage scharfschaltbereit ist, d.h. es darf kein Melder bzw. Element der Einbruchmeldeanlage eine Einbruchmeldung absetzen, wie z.B. ein Fensterkontakt, der eine Meldung abgibt, wenn das Fenster noch offen, also nicht geschlossen ist.

Die heute üblichen Gleichstrommeldelinien werden zusehens von seriellen Bussystemen verdrängt. Derartige Bussysteme erlauben nämlich die Detektionssicherheit zu steigern, den Komfort der Anlage zu erhöhen und den täglichen Umgang mit dem System zu verbessern, siehe z.B. EP-A-0 222 194. Das bedeutet aber im allgemeinen, daß in der Zentrale ein höherer Anschaltungsaufwand erforderlich ist. Deshalb ist man bestrebt, an einer Primärleitung mehr Elemente, d.h. Melder, Blockschlösser, Bedienfelder, als bisher anzuschließen. Dadurch erhöht sich der Datenverkehr, d.h. die Verkehrsbelastung der Primärleitung. Dadurch erhöht sich die Reaktionszeit der Einbruchmeldeanlage bei gleicher Übertragungsrate. Dies merkt der Betreiber der Anlage täglich beim Scharfschalten durch evtl. längere Wartezeiten.

Aufgabe der Erfindung ist es, bei einer eingangs geschilderten Einbruchmeldeanlage ein Verfahren anzugeben, welches beim Scharfschalten Wartezeiten vermeidet, d.h. die Reaktionszeiten erniedrigt, ohne dabei die Anzahl der Elemente je Primärleitung zu verringern oder die Datenübertragungsraten zu erhöhen.

Diese Aufgabe wird erfindungsgemäß mit den Merkmalen des Anspruchs 1 gelöst.

Bei einer oben beschriebenen Einbruchmeldeanlage zeichnet sich das erfindungsgemäße Verfahren dadurch aus, daß sämtliche an einer Meldeprimärleitung angeschlossenen Elemente nahezu gleichzeitig Meldesignale mithören und eigene Meldesignale abgeben können, und daß das zur Leitungsüberwachung verwendete Signal ganz gezielt von demjenigen Element verändert wird, das ein Scharfschalten verhindern will. Im unscharf geschalteten Zustand der Anlage erkennt hieraus das betreffende Blockschloß unmittelbar eine nicht Scharfschaltefreigabe für seinen Bereich und blockiert das Scharfschalten. Ebenso erkennt die Zentrale aus dem geänderten Überwachungssignal eine zulässige Änderung und interpretiert dies nicht als Störung.

Im Gegensatz zu einer zentralen Verarbeitung, bei der aufgrund eines Scharfschaltewunsches von der Zentrale aus die einzelnen Melder auf ihren Zustand hin abgefragt werden und beim Erkennen eines Melders, der Scharfschalten nicht erlaubt, gibt die Zentrale ein Signal an das Blockschloß ab, um ein Scharfschalten zu blockieren. Dieser umständliche Datenaustausch zwischen dem Blockschloß und den betreffenden Meldern bzw. Elementen und der Zentrale ist bei dem erfindungsgemäßen Verfahren nicht mehr erforderlich. Das erfindungsgemäße Verfahren hat den Vorteil einer wesentlich kleineren Datenübertragungsrate, d.h. wenn ein Element signalisiert, daß es nicht scharfschaltbereit ist, erkennt das zugehörige Blockschloß unmittelbar, d.h. ohne daß ein Datenaustausch zur Zentrale hin und von dieser wieder zum Blockschloß hin zu erfolgen hat, daß das Scharfschalten nicht möglich ist.

Bei dem erfindungsgemäßen Verfahren kann zweckmäßigerweise mindestens ein ganz bestimmtes Bit der Bitfolge des Überwachungssignals geändert werden. Dabei ist es vorteilhaft, wenn mehrere Überwachungsbereiche an einer Meldeprimärleitung angeschlossen sind, für jeden Überwachungsbereich einen anderen Teil des Überwachungssignals gezielt zu ändern, so daß das zugehörige Blockschloß aus dem veränderten Überwachungssignal auf seinen Bereich schließen kann. Die Zentrale erkennt aus dem mehrfach geänderten Überwachungssignal, daß das Scharf schalten beispielsweise für zwei verschiedene Bereiche gleichzeitig verhindert wird.

Das erfindungsgemäße Verfahren ist in vorteilhafter Weise für verschiedene Netzstrukturen anwendbar, d.h. unabhängig von der Netzgestaltung der Einbruchmeldeanlage. Bei einer offenen Meldeprimärleitung (Partyline) ist das freie Ende üblicherweise mit einem Abschlußelement versehen, welches regelmäßig von der Zentrale aus veranlaßt oder auch von sich selbst aus als Überwachungssignal ein Ruhetelegramm mit einer vorgegebenen Bitfolge erzeugt.

Ist die Meldeprimärleitung als Schleife ausgebildet, z.B. bei einem Token-Ring-System, so erzeugt die Zentrale regelmäßig als Überwachungssignal ein Ruhetelegramm, welches im Normalzustand der Einbruchmeldeanlage von jedem Element unverändert weitergegeben wird, bis es wieder zur Zentrale gelangt. Soll jedoch von einem Element der Meldeprimärleitung das Scharfschalten verhindert werden, so verändert erfindungsgemäß das betreffende Element das Ruhetelegramm, welches dann als verändertes Ruhetelegramm von Element zu Element bis zur Zentrale weitergegeben wird. Das letzte Element eines Überwachungsbereichs ist in bekannter Weise als Blockschloß ausgebildet. Dieses Blockschloß erkennt das geänderte Ruhetelegramm und interpretiert dies als Signal zum Verhindern des Scharfschaltens und blockiert seinen Schließmechanismus.

In einer anderen Ausgestaltung der Erfindung kann dasjenige Element, welches das Scharfschalten verhindern will, das Überwachungssignal (Ruhetelegramm) zerstören, wobei hieraus erkannt wird, daß das Scharfschalten zu verhindern ist.

An sich ist aus der DE-A-3 025 730 bekannt, bei einer Gleichstromanlage bei z.B. nicht geschlossener Tür die Scharfstellung unmittelbar zu verhindern.

An zwei Ausführungsbeispielen soll im folgenden die Erfindung anhand der Zeichnung erläutert werden. Dabei zeigen
- Fig. 1: eine Einbruchmeldeanlage mit einer offenen Meldeprimärleitung und
- Fig. 2: eine geschlossene Meldeprimärleitung (Schleife).

In Fig. 1 ist schematisch eine Einbruchmeldeanlage EMA gezeigt, die eine Zentrale Z aufweist. An der Zentrale Z ist beispielhaft eine einzige Meldeprimärleitung MPL angeschlossen, die an ihrem freien Ende mit dem Abschlußelement ELA abgeschlossen ist. Die Meldeprimärleitung MPL ist als serieller Signalbus SB ausgebildet, an dem eine Vielzahl von Elementen EL1 bis EL (n+1) angeschlossen sind, die alle gleichzeitig den Datenverkehr des Signalbus SB mithören können und auch nahezu gleichzeitig ein Signal abgeben können. Die Meldeprimärleitung MPL ist in zwei Überwachungsbereiche UEB1 und UEB2 aufgeteilt. Jeder Überwachungsbereich ist an seinem Abschluß mit einem Blockschloß BS1 und BS2 an der jeweiligen letzten Tür versehen. In diesem Ausführungsbeispiel ist der Überwachungsbereich UEB1 mit dem letzten Element EL4 als Blockschloß BS1 versehen, der Überwachungsbereich UEB2 als letztes Element EL (n+1) als Blockschloß BS2. Das Abschlußelement ELA gibt regelmäßig ein Überwachungssignal UES als Ruhetelegramm in Form einer vorgegebenen Bitfolge ab. Dieses Überwachungssignal UES wird von allen Elementen und auch von der Zentrale Z gehört. Bleibt das Überwachungssignal UES unverändert, so erkennt die Zentrale Z keine Störung, keinen Alarm und keine Manipulation. Es sei nun angenommen, daß das Element EL2 das Scharfschalten, was mit SV angedeutet ist, verhindern möchte, weil beispielsweise das Element EL2 ein Fensterkontakt ist und das zugehörige Fenster geöffnet ist. In diesem Fall verändert das Element EL2 gezielt das Überwachungssignal UESV, indem es beispielsweise einen oder zwei bestimmte Bits der Bitfolge verändert. Das geänderte Überwachungssignal UES' wird von allen Elementen und auch der Zentrale gehört. Da das Blockschloß BS1 (Element EL4) das veränderte Überwachungssignal hört und als Signal interpretiert, daß ein Scharfschalten verhindert werden soll, wird im Blockschloß BS1 beispielsweise eine Sperrvorrichtung ausgefahren, so daß die letzte Tür weder verriegelt noch ein Scharfschalten ermöglicht werden kann.

Die Zentrale Z, die das geänderte Überwachungssignal UESV ebenfalls empfängt, erkennt aufgrund der gezielten Veränderung dieses Signals, daß hier keine Störung vorliegt, sondern daß ein Element der Meldeprimärleitung MPL ein Scharfschalten SV verhindern will. Bei dem erfindungsgemäßen Verfahren ist es in jedem Fall zweckmäßig, wenn ein Scharfschalten verhindert werden soll, das Überwachungssignal für einen Überwachungsbereich in einer ganz bestimmten Weise zu verändern und für einen weiteren Überwachungsbereich in einer anderen bestimmten Weise, so daß jeweils nur das zugehörige Blockschloß auf den Wunsch, das Scharfschalten zu verhindern, reagieren kann und darüber hinaus auch die Zentrale erkennen kann, aus welchem Bereich der Wunsch, das Scharfschalten zu verhindern, kommt. Dies ist an einem weiteren Ausführungsbeispiel noch verdeutlicht.

In Fig. 2 ist schematisch eine Einbruchmeldeanlage EMA mit einer Zentrale Z dargestellt, an die eine Meldeprimärleitung MPL in Form eines Token-Rings angeschlossen ist. Der Token-Ring weist bei diesem Beispiel sechs Elemente EL1 bis EL6 auf, wobei ein erster Überwachungsbereich UEB1 von den ersten drei Elementen EL1 bis EL3 mit EL3 als Blockschloß BS1 gebildet ist. Ein zweiter Überwachungsbereich UEB2 weist hier ebenfalls drei Elemente auf, mit den den Abschluß eines Bereiches bildenden Blockschlosses BS2, welches das letzte Element EL6 des Tokenrings ist. Will nun das Element EL1 ein Scharfschalten verhindern, was mit SV angedeutet ist, so wird das Überwachungssignal, das von der Zentrale Z als Überwachungstoken TUE kommt, vom Element EL1 in ein Token TUV geändert, welches vom zweiten Element EL2 unverändert weitergegeben wird. Das dritte Element EL3 bzw. das Blockschloß BS1 erkennt am geänderten Überwachungstoken TUV, daß ein Scharfschalten verhindert werden soll, so daß das Blockschloß BS1 blockiert wird. Das Blockschloß BS1 ändert das weiterzugebende Token in ein neues Überwachungstoken TUN1, welches als Überwachungssignal von jedem weiteren folgenden Element weitergegeben wird und unverändert zur Zentrale Z gelangt, wenn nicht im zweiten Überwachungsbereich UEB2 ein weiteres Element ein Scharfschalten verhindern will. Dies ist am Beispiel des Elements EL5 mit SV7 angedeutet. Das Element EL5 ändert nun das neue Überwachungstoken TUN1 in ein Token TUNV, welches ein Scharfschalten SV für den Überwachungsbereich UEB2 verhindern soll. Das zweite Blockschloß BS2 erkennt aus den erneut geänderten Token TUNV, daß für den zugehörigen Bereich das Scharfschalten zu verhindern ist und blockiert demzufolge das Blockschloß. Es kann wie oben auch schon erläutert, das zweite Blockschloß das Überwachungstoken zusätzlich derart ändern, daß dieses neu geänderte Token TUN2 beispielsweise ein weiteres geändertes Bit für das Scharfschalten zu verhindern im Überwachungsbereich UEB2 aufweist. Das nun von der Zentrale Z empfangene Token TUN2 wird als bewußt geändertes Überwachungs-Token erkannt, und zwar mit den Angaben, daß das Scharfschalten für den ersten und den zweiten Überwachungsbereich UEB1 und UEB2 zu verhindern ist.

An diesen beiden Ausführungsbeispielen ist ersichtlich, daß das leitungsüberwachende Signal von den einzelnen Elementen bzw. Stationen so verändert werden kann, daß jedes mithörende Blockschloß auf die Scharfschaltbereitschaft seines Bereichs schließen kann, bzw. daß bei einer gezielten Änderung des vorgegebenen Überwachungssignals ein Scharfschalten verhindert wird. Weist eine Meldeprimärleitung mehrere Bereiche auf, so werden unterschiedliche Teile des Überwachungssignals gezielt geändert. Das erfindungsgemäße Verfahren läßt sich bei offenen Meldeprimärleitungen bei verschiedenen Signalübertragungsverfahren anwenden, beispielsweise bei einem Polling-Verfahren oder einem Zeitschlitz-Verfahren oder auch bei einem freilaufenden System mit und ohne Kollision.

## Patentansprüche

1. Verfahren zum Verhindern des Scharfschaltens einer Einbruchmeldeanlage (EMA) mit einer Zentrale (Z) und mit zumindest einer Meldeprimärleitung (MPL), die von einem seriellen Signal-Bus (SB) gebildet ist, an dem verschiedene Elemente (EL1 bis ELn) und am Abschluß eines jeweiligen Überwachungsbereichs (UEB1, UEB2) ein Blockschloß-Element (BS1, BS2) angeschlossen sind,
**dadurch gekennzeichnet**,
daß sämtliche angeschlossenen Elemente nahezu gleichzeitig Meldesignale mitzuhören und abzugeben vermögen, daß das zur Leitungsüberwachung verwendete Signal (UES) von demjenigen Element, daß ein Scharfschalten verhindern (SV) will, gezielt verändert (UESV) wird, und daß im unscharfen Zustand der Einbruchmeldeanlage (EMA) hieraus das betreffende Blockschloß (BS1, BS2) unmittelbar eine Nichtfreigabe für seinen Bereich (UEB1, UEB2) erkennt, wobei die Zentrale (Z) die gezielte Änderung des Überwachungssignals (UESV) als zulässig und nicht als Störung interpretiert.

2. Verfahren nach Anspruch 1,
**dadurch gekennzeichnet**,
daß zumindest ein bestimmtes Bit der Bitfolge des Überwachungssignals (UES) geändert wird.

3. Verfahren nach Anspruch 1 oder 2,
**dadurch gekennzeichnet**,
daß für jeden Überwachungsbereich (UEB1, UEB2) ein anderer Teil des Überwachungssignals (UES) geändert wird.

4. Verfahren nach einem der vorhergehenden Ansprüche,
**dadurch gekennzeichnet,**
daß bei einer offenen Meldeprimärleitung (MPL; Partyline) das freie Ende mit einem Abschlußelement (ELA) versehen ist, welches regelmäßig als Überwachungssignal (UES) ein Ruhetelegramm mit einer bestimmten Bitfolge erzeugt.

5. Verfahren nach einem der Ansprüche 1 bis 3,
**dadurch gekennzeichnet**,
daß bei einer geschlossenen Meldeprimärleitung (MPL; Schleife, z.B. Token-Ring) die Zentrale (Z) regelmäßig als Überwachungssignal (UES) ein Ruhetelegramm erzeugt, welches im Normalzustand von jedem Element (EL1 bis ELn) unverändert bis zur Zentrale (Z) weitergegeben wird und welches von demjenigen Element, das das Scharfschalten verhindern will, verändert weitergegeben wird.

6. Verfahren nach Anspruch 1,
**dadurch gekennzeichnet**,
daß ein Element, welches das Scharfschalten verhindern will, das Überwachungssignal zerstört.

## Claims

1. Method for preventing arming of an intrusion alarm system (EMA) having a control centre (Z) and having at least one primary alarm line (MPL) which is formed by a serial signal bus (SB) to which various elements (EL1 to ELn) and, at the end of a respective monitoring area (UEB1, UEB2), a block lock element (BS1, BS2) are connected, characterized in that all the connected elements can monitor and emit alarm signals virtually simultaneously, in that the signal (UES) which is used for line monitoring is changed (UESV) deliberately by that element which wishes to prevent (SV) arming, and in that, when the intrusion alarm system (EMA) is in the unarmed state, the relevant block lock (BS1, BS2) immediately identifies from this that its area (UEB1, UEB2) has not been enabled, the control centre (Z) interpreting the deliberate change of the monitoring signal (UESV) as reliable and not as a disturbance.

2. Method according to Claim 1, characterized in that at least one specific bit in the bit sequence of the monitoring signal (UES) is changed.

3. Method according to Claim 1 or 2, characterized in that a different part of the monitoring signal (UES) is changed for each monitoring area (UEB1, UEB2).

4. Method according to one of the preceding claims, characterized in that, when a primary alarm line (MPL; partyline) is open, the free end is provided with a terminating element (ELA) which regularly produces a non-disturbance message, having a specific bit sequence, as the monitoring signal (UES).

5. Method according to one of Claims 1 to 3, characterized in that, when a primary alarm line (MPL; loop, for example token ring) is closed, the control centre (Z) regularly produces a non-disturbance message as the monitoring signal (UES), which message is passed on, in the normal state, by each element (ELl to ELn) unchanged to the control centre (Z) and is passed on changed by that element which wishes to prevent arming.

6. Method according to Claim 1, characterized in that an element which wishes to prevent arming destroys the monitoring signal.

## Revendications

1. Procédé pour empêcher la mise en état de vigilance d'une installation de signalisation d'effraction (EMA) comportant un central (Z) et au moins une ligne primaire de signalisation (MPL), qui est formée d'un bus en série (SB) de transmission de signaux, auquel sont raccordés différents éléments (EL1 à ELn) et, à l'extrémité d'une zone respective de contrôle (UEB1,UEB2), un élément de serrure de blocage (BS1, BS2),
caractérisé par le fait que tous les éléments raccordés peuvent écouter et délivrer ensemble presque simultanément des signaux de signalisation, que l'on modifie de façon ciblée (UESV) le signal (UES), qui est utilisé pour le contrôle de la ligne, de l'élément qui désire empêcher (SV) une mise en état de vigilance, et que lorsque l'installation de signalisation d'effraction (MA) est à l'état de non vigilance, la serrure de blocage considérée (BS1,BS2) identifie directement, à partir de là, une non libération pour sa zone (UEB1,UEB2), le central (Z) interprétant la modification ciblée du signal de contrôle (UESV) comme étant autorisée et non comme une perturbation.

2. Procédé suivant la revendication 1, caractérisé par le fait que l'on modifie au moins un bit déterminé de la suite de bits du signal de contrôle (UES).

3. Procédé suivant la revendication 1 ou 2, caractérisé par le fait que l'on modifie pour chaque zone de contrôle (UEB1, UEB2), une autre partie du signal de contrôle (UES) .

4. Procédé suivant l'une des revendications précédentes, caractérisé par le fait que dans le cas où une ligne primaire de signalisation (MPL; Partyline) est ouverte, l'extrémité libre est pourvue d'un élément de terminaison (ELA), qui produit régulièrement, en tant que signal de contrôle (UES), un télégramme de repos ayant une suite binaire déterminée.

5. Procédé suivant l'une des revendications 1 à 3, caractérisé par le fait que dans le cas où une ligne primaire de signalisation (MPL; boucle, par exemple anneau de transmission de jetons) est fermée, le central (Z) produit régulièrement en tant que signal de contrôle (UES) un télégramme de repos, que l'on retransmet inchangé dans l'état normal de chaque élément (EL1 à ELn) jusqu'au central (Z) et que l'on retransmet modifié à partir de l'élément qui veut empêcher la mise à l'état de vigilance.

6. Procédé suivant la revendication 1, caractérisé par le fait qu'un élément, qui veut empêcher la mise à l'état de vigilance, détruit le signal de contrôle.
